# FASCICULE DE BREVET EUROPEEN

(11) **EP 0 334 061 B1**
(45) Date de publication et mention de la délivrance du brevet: **19.05.1993**
(21) Numéro de dépôt: 89103572.7
(22) Date de dépôt: 01.03.1989
(51) Int. Cl.: H05B 6/80

(54) **Four à micro-ondes**
Mikrowellen-Ofen
Microwave oven

(30) Priorité: 24.03.1988 FR 8803889
(43) Date de publication de la demande: 27.09.1989
(73) Titulaire: MOULINEX, F-93171 Bagnolet (FR)
(72) Inventeur: Chartrain, Pierre, Cormelles-le-Royal F-14123 IFS (FR); Gensbittel, Olivier Henri Jean-Louis, Cormelles-le-Royal F-14123 IFS (FR)
(74) Mandataire: May, Hans Ulrich, Dr.

(56) Documents cités:
- US-A- 3 819 900
- US-A- 4 694 132

## Description

L'invention se rapporte aux fours à micro-ondes comprenant une enceinte de cuisson qui présente la forme générale d'un parallélépipède ouvert sur sa face frontale et comportant une paroi de fond, deux parois latérales opposées, une paroi supérieure et une paroi inférieure.

Elle concerne,plus précisément,les fours à micro-ondes dans lesquels l'enceinte de cuisson est susceptible d'être équipée, soit d'un plateau tournant motorisé dont l'entraîneur rotatif est logé dans une dépression pratiquée dans la région centrale de la paroi inférieure, soit d'une sole amovible qui est réalisée en un matériau moulé non métallique tel que le verre et qui présente la forme d'une plaque destinée à venir reposer sur ladite paroi inférieure pour constituer un support pour un plat de cuisson.

L'invention a pour but, quel que soit l'équipement proposé pour l'enceinte et sans pratiquement apporter de modification à la paroi inférieure, non seulement, de permettre et de faciliter les opérations de mise en place de la sole dans l'enceinte, mais aussi d'améliorer la sécurité d'utilisation de cette sole lors de l'enlèvement du plat reposant sur cette sole.

Selon l'invention, la sole comporte sur sa face inférieure et dans sa région centrale un moyen de retenue qui fait saillie de cette face et qui est adapté à venir s'engager,en l'absence du plateau tournant, dans la dépression de manière à retenir la sole en une position "stable" par rapport à la paroi inférieure.

Grâce à cette disposition, on obtient,sans modification de la paroi inférieure, la mise en place correcte et automatique de la sole par rapport à la paroi inférieure, et l'on empêche tout dégagement intempestif de cette sole hors de l'enceinte et donc les risques de chute de ladite sole hors de celle-ci.

Les caractéristiques et avantages de l'invention ressortiront d'ailleurs de la description qui va suivre, à titre d'exemple, en référence au dessin annexé dans lequel:
la figure 1 est une vue schématisée en perspective de l'enceinte de cuisson équipée d'une sole selon l'invention ; la figure 2 est une coupe verticale selon la ligne II-II de la figure 1.

Le four à micro-ondes schématisé à la figure 1 comprend une enceinte de cuisson 10 qui présente la forme d'un parallépipède cubique ouvert sur sa face frontale et comportant une paroi de fond 12, deux parois latérales opposées 14, 16, une paroi supérieure (non représentée), et une paroi inférieure 18, et qui est fermée par une porte (non représentée) lors du fonctionnement du four.

Cette enceinte de cuisson 10 est susceptible d'être équipée soit d'un plateau tournant motorisé de type classique (non-représenté) dont l'entraîneur rotatif 19 est logé dans une dépression 20 qui est pratiquée dans la région centrale de la paroi inférieure 18, et dont la paroi latérale 21 s'étend selon une surface de révolution définissant un tronc de cône, soit d'une sole amovible (22) qui est réalisée en un matériau moulé non métallique tel que le verre "pressé" et présentant la forme d'une plaque carrée, et qui est destinée à venir reposer sur la paroi inférieure 18 de manière à recouvrir ladite dépression 20 et à constituer un support pour un plat ou un aliment à cuire.

Dans le cas où l'enceinte de cuisson 10 est destinée à être équipée d'un plateau tournant, le fond de la dépression 20 présente alors un trou 24 destiné à laisser passer l'arbre de sortie d'un groupe moteur 26 (schématisé en traits interrompus sur la figure 2) agencé sous le fond de la dépression, ledit arbre venant s'accoupler avec l'entraineur 19 du plateau tournant.

Dans le cas où l'enceinte de cuisson est destinée à être équipée de la sole 22, l'invention prévoit que cette sole comporte sur sa face inférieure 28 et dans sa région centrale un moyen de retenue qui fait saillie de cette face et qui est adapté à venir s'engager, en l'absence du plateau tournant, dans la dépression 20. Ce moyen de retenue est constitué par une série de six bossages 32 disposés circulairement et espacés angulairement les uns des autres de telle manière qu'au moins deux de ces bossages soient opposés diamétralement en ménageant un léger jeu respectivement entre la paroi latérale 21 et leur région 33 tournée vers cette paroi 21. Afin d'améliorer la retenue de la sole 22 dans la dépression 20, les bossages 32 présentent chacun une forme générale pyramidale dont la face 33 tournée vers la paroi latérale 21 possède une pente complémentaire à celle de ladite paroi latérale 21, l'inclinaison de cette pente étant de préférence voisine de la verticale.

On comprendra que, lorsque l'usager met en place la sole 22 dans l'enceinte de cuisson 10, il l'introduit simplement par la face frontale ouverte, la fait glisser sur la paroi inférieure 18 en direction de la paroi de fond 12 jusqu'à ce que des bossages 32, placés les premiers dans la direction d'introduction (fléche F de la figure 1), viennent, tout d'abord, s'engager automatiquement dans la dépression 20, puis en butée contre la paroi latérle 21 de cette dépression . Simultanément les autres bossages 32 s'engagent dans la dépression 20 et retiennent ainsi la sole 22 en une position "stable" par rapport à la paroi inférieure 18.

Selon une autre caractéristique de l'invention, la sole 22 présentant un contour de forme semblable à celui de la paroi inférieure 18, mais de périmètre inférieur à celui de ladite paroi, la paroi de fond 12 comporte dans sa bordure inférieure un arrêtoir formé par deux butées latérales espacées 34 et 36 s'étendant parallèlement à la paroi inférieure 18 et destinées à venir en prise chacune avec l'un22′ des côtés de la sole 22, lorsqu'elle est amenée en sa position "stable".

Ainsi, grâce à l'appui de la sole 22 sur les butées 34 et 36, on évite tout pivotement de cette sole 22 dans l'enceinte autour du pivot constitué par la dépression circulaire 20 et les bossages 32. De plus, du fait que la sole 22 possède une surface inférieure à celle de la paroi inférieure, on économise de la matière et l'on obtient une diminution du prix de revient de ladite sole 22.

Comme on le voit mieux sur la figure 2, la sole 22 comportant quatre pieds 38, 38′ agencés respectivement dans ses quatre angles, la paroi inférieure 18 de l'enceinte 10 comporte dans la région médiane de sa bordure adjacente à la paroi de fond 12, un pion vertical 40 dont la hauteur est légèrement supérieure à la hauteur des pieds 38 de la sole 22, cette différence de hauteur étant de l'ordre d'un millimètre.

Ainsi, grâce à ce pion 40, on comprendra que,si les quatre pieds 38 de la sole ne sont pas rigoureusement de la même hauteur du fait des difficultés de moulage du verre lors d'une fabrication en grande série, la sole 22 peut néanmoins occuper une position "stable" sur la patoi inférieure 18 puisqu'elle repose, d'une part sur ce pion 40 par sa face inférieure 28, et d'autre part, sur ladite paroi 18 par ses deux pieds 38′ opposés audit pion. En outre, cet agencement de la sole 22 permet d'éviter le phénomène de vibration de cette sole engendré par les organes électriques tels que le transformateur haute-tension et le magnétron.

## Revendications

1. Four à micro-ondes comprenant une enceinte de cuisson (10) qui présente la forme générale d'un parallélépipède ouvert sur sa face frontale et comportant une paroi de fond (12), deux paroi latérales opposées (14,16), une paroi supérieure et une paroi inférieure (18), et qui est susceptible d'être équipée, soit d'un plateau tournant motorisé dont l'entraîneur rotatif 19 est logé dans une dépression (20) pratiquée dans la région centrale de la paroi inférieure (18), soit d'une sole amovible (22) qui est réalisée en un matériau moulé non-métallique présentant la forme d'une plaque et qui est destinée à venir reposer sur ladite paroi inférieure (18) pour constituer un support pour un plat de cuisson,
**caractérisé** en ce que, la sole (22) comporte sur sa face inférieure (28) et dans sa région centrale un moyen de retenue (32) qui fait saillie de cette face et qui est adapté à venir s'engager, en l'absence du plateau tournant, dans la dépression (20) de manière à retenir la sole (22) en une position "stable" par rapport à la paroi inférieure (18).

2. Four à micro-ondes selon la revendication 1,
**caractérisé** en ce que la dépression (20) présentant une paroi latérale (21) s'étendant selon une surface de révolution, le moyen de retenue est constitué par une série de bossages (32) disposés circulairement et espacés angulairement les uns des autres de telle manière qu'au moins deux bossages soient opposés diamétralement en ménageant un léger jeu respectivement entre la paroi latérale (21) et leur région (33) tournée vers ladite paroi latérale.

3. Four à micro-ondes selon la revendication 1 ou la revendication 2,
**caractérisé** en ce que la sole (22) présentant un contour de forme semblable à celui de la paroi inférieure de l'enceinte, la paroi de fond (12) comporte dans sa bordure inférieure un arrêtoir latéral (34, 36) s'étendant parallèlement à la paroi inférieure et destiné à venir en prise avec l'un (22′) des côtés de la sole (22) lorsqu'elle est amenée en sa position "stable" de manière à éviter tout pivotement de cette sole par rapport à la paroi inférieure 18.

4. Four à micro-ondes selon l'une quelconque des revendications précédentes
**caractérisé** en ce que la sole (22) comportant quatre pieds (38) agencés respectivement dans ses quatre angles, la paroi inférieure (18) de l'enceinte (10) comporte, dans la région médiane de sa bordure adjacente à la paroi de fond (12), un pion vertical (40) dont la hauteur est légèrement supérieure à la hauteur des pieds (38) de la sole (22), de manière à ce que ladite sole, lorsqu'elle est en sa position"stable" repose, d'une part, sur le pion vertical (40) par sa face inférieure (28), et d'autre part, sur la paroi inférieure (18) par deux pieds (38′) opposés au pion (40).

## Claims

1. A microwave oven comprising a cooking enclosure (10) which has the general shape of a parallelepiped, open in its front face and including a rear wall (12), two opposed side walls (14, 16), a top wall and a bottom wall (18), and which is adapted to be equipped either with a motorised turntable, with the rotary actuating member (19) for the turntable accommodated within a depression (20) formed in the central region of the bottom wall (18), or with a removable sole plate (22) which is made of a moulded, non-metallic material in the form of a flat plate, and which is adapted to lie on the said bottom wall (18) so as to constitute a support for a cooking dish, characterised in that the sole plate (22) includes, on its bottom face (28) and in its central region, a retaining means (32) which projects from the said face and which is adapted to engage, in the absence of the turntable, within the depression (20) in such a way as to retain the sole plate (22) in a "stable" position with respect to the bottom wall (18).

2. A microwave oven according to Claim 1, characterised in that the depression (20) has a side wall (21) extending along a surface of revolution, and the retaining means comprises a series of bosses (32) disposed on a circle and spaced apart circumferentially from each other, in such a way that at least two bosses are diametrically opposed to each other and define a slight clearance between, respectively, the side wall (21) and the region (33) of the bosses facing towards the said side wall.

3. A microwave oven according to Claim 1 or Claim 2, characterised in that the sole plate (22) has a profile of similar shape to the bottom wall of the enclosure, and the rear wall (12) includes in its lower edge region a lateral stop means (34, 36) extending parallel to the bottom wall and adapted to engage with one (22') of the sides of the sole plate (22) when it is placed in its "stable" position, whereby to prevent any pivoting movement of the said sole plate with respect to the bottom wall (18).

4. A microwave oven according to any one of the preceding Claims, characterised in that the sole plate (22) has four feet (38) disposed respectively in its four corners, and the bottom wall (18) of the enclosure (10), in the central region of its rim adjacent to the rear wall (12), includes a vertical pad (40) the height of which is slightly greater than the depth of the feet (38) of the sole plate (22), whereby the said sole plate, when in its "stable" position, rests firstly on the vertical pad (40) through its bottom face (28), and secondly on the bottom wall (18) through two feet (38') opposite to the pad (40).

## Patentansprüche

1. Mikrowellen-Ofen mit einem Ofenraum (10), der die allgemeine Form eines an seiner Frontseite offenen Parallelepipeds hat und eine Rückwand (12), zwei gegenüberliegende Seitenwände (14,16), eine obere Wand und eine untere Wand (18) aufweist und der entweder mit einem motorisierten Drehteller, dessen drehbares Antriebselement (19) in einer im Mittelbereich der unteren Wand (18) ausgebildeten Vertiefung (20) angeordnet ist, oder mit einer abnehmbaren Sohle (22), die aus einem nicht metallischen geformten Material in Form einer Platte hergestellt und zur Auflage auf der unteren Wand (18) bestimmt ist, um einen Träger für eine Schüssel zum Kochen zu bilden, ausgerüstet ist,**dadurch gekennzeichnet, daß** die Sohle (22) an ihrer unteren Seite (28) und in ihrem Mittelbereich eine Rückhaltevorrichtung (32) aufweist,die von dieser Seite vorspringt und dazu eingerichtet ist, daß sie in Abwesenheit des Drehtellers in die Vertiefung (20) so eingreift, daß die Sohle (22) bezüglich der unteren Wand (18) in einer "stabilen" Position zurückgehalten wird.

2. Mikrowellen-Ofen nach Anspruch 1, **dadurch gekennzeichnet, daß** die Vertiefung (20) eine Seitenwand (21) aufweist, die sich längs einer Drehfläche erstreckt und daß die Rückhaltevorrichtung aus einer Gruppe von Nasen (32) besteht, die kreisförmig und in Winkelabständen voneinander so angeordnet sind, daß mindestens zwei Nasen diametral entgegengesetzt sind und ein geringes Spiel zwischen jeweils der Seitenwand (21) und ihrem dieser Seitenwand zugewandten Bereich (33) lassen.

3. Mikrowellen-Ofen nach Anspruch 1 oder 2, **dadurch gekennzeichnet, daß** die Sohle (22) einen Umriß von ähnlicher Form wie der der unteren Wand des Ofenraums aufweist und die Rückwand (12) an ihrem unteren Rand eine seitliche Anschlagvorrichtung (34,36) aufweist, die sich parallel zur unteren Wand erstreckt und mit einer (22') der Seiten der Sohle (22) zusammenwirkt, wenn letztere in ihre "stabile" Position gebracht ist, um jede Schwenkung dieser Sohle bezüglich der unteren Wand (18) zu verhindern.

4. Mikrowellen-Ofen nach einem der vorangehenden Ansprüche, **dadurch gekennzeichnet, daß** die Sohle (22) vier Füße (38) aufweist, die jeweils in ihren vier Ecken angeordnet sind, und die untere Wand (18) des Ofenraums (10) im Mittelbereich ihres der Rückwand (12) benachbarten Randes einen senkrechten Zapfen (40) aufweist, dessen Höhe etwas geringer als die Höhe der Füße (38) der Sohle (22) ist, so daß diese Sohle, wenn sie sich in ihrer "stabilen" Postition befindet, einerseits mit ihrer Unterseite (28) auf dem senkrechten Zapfen (40) und andererseits mit zwei zum Zapfen (40) entgegengesetzten Füßen (38') auf der unteren Wand (18) ruht.
